# EUROPÄISCHE PATENTSCHRIFT

(11) **EP 0 183 079 B1**
(45) Veröffentlichungstag und Bekanntmachung des Hinweises auf die Patenterteilung: **27.07.1988**
(21) Anmeldenummer: 85113874.3
(22) Anmeldetag: 31.10.1985
(51) Int. Cl.: E01C 19/10

(54) **Verfahren und Vorrichtung zur Aufbereitung von Asphaltmischgut unter Wiederverwendung aufgebrochenen Alt-Asphalts**
Process and apparatus for preparing an asphaltic mixture with recycled old asphalt
Procédé et dispositif pour la préparation d'un mélange asphaltique avec asphalte récupéré usé

(30) Priorität: 13.11.1984 DE 3441382
(43) Veröffentlichungstag der Anmeldung: 04.06.1986
(73) Patentinhaber: Deutsche Asphalt GmbH, 63263 Neu-Isenburg (DE)
(72) Erfinder: Brüggemann, Horst, D-6246 Glashütten 2 (DE)
(74) Vertreter: Fehners, Klaus Friedrich, Dipl.-Ing., Dipl.-Wirtsch.-Ing.

(56) Entgegenhaltungen:
- EP-A- 0 114 118
- US-A- 4 189 238
- US-A- 4 387 996

## Beschreibung

Die Erfindung betrifft ein Verfahren gemäß Oberbegriff des Hauptanspruches sowie eine Vorrichtung zur Durchführung des Verfahrens.

Bei solchen bekannten Verfahren zur Wiederaufbereitung von Alt-Asphalt ist zu unterscheiden, ob solche Aufbereitungsanlagen mit einer in Gegenstrom betriebenen Trockentrommel bzw. einem im Gleichstrom betriebenen Trommelmischer arbeiten. Im Gegenstrom betriebene Trockentrommeln weisen einen gegenüber dem Gleichstrom-Verfahren günstigeren Wirkungsgrad hinsichtlich des Wärmeaustausches zwischen Flamme und zu erhitzendem Material auf, andererseits ergeben sich aber Schwierigkeiten bezüglich Aufbereitung des aufgebrochenen Alt-Asphalt-Materials.

Hierbei entweichen aus dem Bitumen desselben Kohlenwasserstoffe (CHₓ) und durch leichten Schwel-brand entstehen erhebliche Mengen Kohlenmonoxyd (CO), welche beide trotz umfangreicher Filtervorrichtungen mit dem Abgas ins Freie gelangen und erheblich belästigend auf die Umwelt einwirken. Die gesetzlich vorgeschriebenen Mindest-Mengen der Emissionen werden in der Regel weit überschritten.

Aufgabe der Erfindung ist es, ein Verfahren und eine Vorrichtung zur Durchführung des Verfahrens der eingangs genannten Art zu schaffen, welche die vorerwähnten Nachteile vermeiden und insbesondere gewährleisten, daß der Herstellungs- und Wiederaufbereitungs-Prozeß bezüglich Mischungsverhältnis zwischen Alt- und Neu-Anteil des aufzubereitenden Materials und Wärmebilanz sowie Verweildauer des Materials in der Anlage genauestens einstellbar regelbar ist.

Diese Aufgabe wird dadurch gelöst, daß bei einem Verfahren der eingangs genannten Art Alt-Asphalt-Anteil und Neu-Material-Anteil des aufzubereitenden bzw. herzustellenden Asphaltmischgutes in jeweils unterschiedlich ausgebildeten Trommel-Vorrichtungen aufbereitet, d. h. insbesondere erhitzt werden, wobei Alt-Asphalt-Anteil in einem im Gleichstrom betriebenen Trommelmischer und der Neu-Material-Anteil in einer im Gegenstrom betriebenen Trockentrommel getrennt erhitzt werden, und anschließend nach Verlassen der jeweiligen Trommel-Vorrichtungen in mindestens einen weiteren nachgeschalteten Mischer geleitet und dort weiterbehandelt werden, wobei in den Mischer gegebenenfalls Frisch-Bitumen und Füller-Material zugegeben werden, und daß die Abgase des Trommelmischers unmittelbar in die Trockentrommel eingeleitet und dort weiter erhitzt und dadurch die in den Abgasen enthaltenen CHₓ- und CO-Anteile verbrannt werden.

Dieses erfindungsgemäße Verfahren gewährleistet in erster Linie eine umweltfreundliche Aufbereitung von Asphaltmischgut unter Wiederverwendung aufgebrochenen Alt-Asphalt, nämlich dadurch, daß der gegen extreme Erhitzung empfindliche Alt-Asphalt-Anteil unabhängig von dem Neu-Material-Anteil in einer separaten Trommel-Vorrichtung auf die zumindest zunächst maximal mögliche Temperatur erhitzt wird. Bei diesem Erhitzungsvorgang des Alt-Asphalts wird durch die verhältnismäßig niedrigen Temperaturen der Heizgase Kohlenmonoxyd (CO) frei, welches dann nach Überleitung in den Trommelmischer zusammen mit den dort entstehenden bzw. entstandenen Heizgasen weiter erhitzt und zu Kohlendioxyd (COz) umgewandelt und erst danach an die Umwelt abgegeben wird.

Darüber hinaus bedarf das vorstehend beschriebene Verfahren keiner besonderen Förder-und Wurf-Einrichtungen innerhalb der beiden Trommel-Vorrichtungen, vielmehr können allgemein bekannte Förder-Vorrichtungen vorgesehen sein und gebräuchliche Trommel-Vorrichtungen verwendet werden.

Gemäß einer vorteilhaften Ausgestaltung der Erfindung werden die Abgase des Trommelmischers über eine an der den Brenner enthaltenden Stirnwand der Trockentrommel ausgebildete Zuführungs-Vorrichtung in unmittelbarer Nähe der Brennerflamme in den Innenraum der Trockentrommel eingeleitet.

Diese Form der Einführung der Abgase in den Innenraum der Trockentrommel gewährleistet, daß ein inniger Kontakt zur Brennerflamme hergestellt und dadurch die Weiterverbrennung der nicht ausgebrannten Abgase aus dem Trommelmischer erfolgt.

In weiterer vorteilhafter Ausbildung werden die Abgase des Trommelmischers in Abhängigkeit von der jeweiligen Größe bzw. Ausdehnung der Brennerflamme gezielt an diese herangelenkt bzw. an dieser unmittelbar vorbeigeführt.

Je nach Hitzebedarf wird die Brennerflamme eingestellt, d. h., die Ausdehnung derselben kann unterschiedlich sein, und zwar bezüglich ihrer Länge wie auch ihrer Ausdehnung (Durchmesser). Es ist deshalb wesentlich, daß die Richtung der austretenden Abgasströme entsprechend der jeweiligen Größe der Brennerflamme in bezug auf diese ausgerichtet wird.

Vorteilhaft sind die Abgase des Trommelmischers in Form eines mindestens teilweisen Mantelstromes um die Brennerflamme geführt.

In vorteilhafter Weiterbildung wird der Alt-Asphalt-Anteil im Trommelmischser vorzugsweise bis auf ca. 170 °C und der Neu-Material-Anteil bis auf ca. 180° - 350 °C aufgeheizt.

Diese Werte stellen annähernd Grenzwerte dar, welche ein umweltfreundliches und wärmebilanzmäßig wirtschaftliches Erhitzen der entsprechenden Materialien gewährleisten.

Vorteilhaft ist das Mischungsverhältnis zwischen Alt-Asphalt-Anteil und Neu-Material-Anteil im Asphaltmischgut einstellbar regelbar, wobei vorzugsweise der Alt-Asphalt-Anteil in erheblichem Maße überwiegt.

Die vorstehend erläuterten Temperatur-und Mischungsverhältnis-Einstellungen gewährleisten, daß die in dem den beiden Trommel-Vorrichtungen angeschlossenen Mischer durchgeführte innige Vermengung der beiden Asphaltmischgut-Anteile optimal erfolgt, d. h., daß insbesondere der Alt-Asphalt-Anteil noch weiter aufgeschlossen wird.

Vorteilhaft wird das in einem bestimmten Mischungsverhältnis aus Alt-Asphalt-Anteil und Neu-Material-Anteil zusammengesetzte Asphaltmischgut in den angeschlossenen Mischer weiterhin beheizt und auf der gewünschten Endtemperatur gehalten.

Diese zusätzliche Beheizung gewährleistet, daß der Aufschlußprozeß des Alt-Asphalt-Anteils nicht behindert bzw. abgebaut wird.

Vorzugsweise wird das Asphaltmischgut nach Durchlaufen des ersten Mischers in einen zweiten, angeschlossenen Mischer weiterhin bearbeitet, wodurch eine noch intensivere Verbindung der Material-Anteile erhalten wird.

Die Erfindung hat sich weiterhin die Aufgabe gestellt, eine Vorrichtung zur Durchführung des eingangs erwähnten Verfahrens zu schaffen, wobei insbesondere herkömmliche Bauteile, insbesondere Trommel-Vorrichtungen, Mischer etc., verwendet werden können.

Diese weitere Aufgabe der Erfindung wird dadurch gelöst, daß zwei parallel arbeitende Trommel-Vorrichtungen für die getrennte Aufbereitung, d. h. insbesondere Erhitzung, des Alt-Asphalt-Anteiles und des Neu-Materiales vorgesehen sind, wobei die für die Aufbereitung des Alt-Asphalt-Anteiles vorgesehene Trommelvorrichtung ein im Gleichstrom arbeitender Trommelmischer und die für die Aufbereitung des Neu- Material-Anteiles vorgesehene Trommel-Vorrichtung eine im Gegenstrom arbeitende Trockentrommel ist, daß die Materialabgabestellen der beiden Trommel-Vorrichtungen mit mindestens einem nachgeordneten Mischer und daß Trommelmischer und Trockentrommel über eine Abgasleitung miteinander verbunden sind, welche in Form eines Zuführungskanals an der den Brenner enthaltenden Stirnwand der Trockentrommel endet und welcher über Öffnungen mit dem Innenraum der Trockentrommel verbunden ist.

Diese Ausbildung der Vorrichtung erlaubt eine genaue Einstellung der Temperaturen in den beiden getrennten Trommel-Vorrichtungen zur materialgerechten Behandlung der beiden unterschiedlichen Asphaltmischgut-Anteile sowie eine genaue Einstellung des Mischungsverhältnisses vor Eingabe in den angeschlossenen Mischer und eine vollständige Verbrennung der nicht ausgebrannten Abgase aus dem Trommelmischer. In vorteilhafter Ausbildung sind die Öffnungen als Strömungskanäle, insbesondere Düsen ausgebildet.

Diese Form der Öffnungen gewährleistet einen gleichmäßig geführten Abgasstrom.

Vorteilhaft sind die Strömungskanäle die Brenneröffnung konzentrisch umgebend angeordnet, wobei sie bezüglich ihrer Strahlrichtung und bezogen auf die Flammenrichtung des Brenners verstellbar ausgebildet sind.

Hierdurch wird erreicht, daß die Abgas-Strömung jeweils entsprechend dem Durchmesser der Brennerflamme in jeweils optimalem Abstand zu derselben geführt werden könne.

Vorteilhaft sind sämtliche vorhandenen Strömungskanäle miteinander gekoppelt und synchron-gesteuert. Hierbei sind die Düsen in Abhängigkeit von der Brennerflamme einstellbar.

Diese Ausbildung der Strömungskanäle erlaubt eine steuerbar regelbare Einleitung der Abgase und damit eine optimale Verbrennung derselben.

Vorteilhaft ist dem ersten Mischer ein zweiter Mischer angeschlossen, welcher entsprechend dem ersten Mischer ausgebildet ist und wobei beide Doppelwellen-Zwangs-und Durchlauf-Mischer sind. Hierdurch wird eine besonders intensive Vermengung der Asphaltmischgut-Anteile gewährleistet.

Vorteilhaft sind die Mischer beheizbar ausgebildet, wodurch eine genaue Einstellung des Asphaltmischgutes auf die gewünschte Endtemperatur möglich ist.

Weiter enthalten die Mischer Zugabevorrichtungen für Frisch-Bitumen und Füller-Material.

Hierdurch können die beiden, aus den vorgeschalteten Trommel-Vorrichtungen herausgeführten Asphaltmischgut-Anteile in ihrem Materialaufbau bezüglich der geforderten Endzusammensetzung des Asphaltmischgutes ergänzt werden.

Ein die Erfindung nicht beschränkendes Ausführungsbeispiel ist in den Zeichnungen dargestellt und wird nachstehend beschrieben.

Es zeigen :
Fig. 1 eine Systemskizze einer vollständigen Aufbereitungsanlage,
Fig. 2 eine Außenansicht der den Brenner enthaltenden Stirnwand der Trockentrommel 2 und
Fig. 3 einen teilweisen Schnitt gemäß Linie A-A in Fig. 2 durch die Trockentrommel 2.

Die für die Durchführung des erfindungsgemäßen Verfahrens vorgeschlagene Vorrichtung besteht im wesentlichen aus einem im Gleichstrom betriebenen Trommelmischer 1, einer im Gegenstrom betriebenen Trockentrommel 2 sowie zwei dem Trommelmischer 1 und der Trockentrommel 2 nachgeordneten Mischern 3 und 4.

Das aufzubereitende Asphaltmischgut M_{G} setzte sich hauptsächlich aus einem Alt-Asphalt-Anteil M_{A} und einem Neu-Material-Anteil M_{N} unter Beigabe von Bitumen B und Füller-Material F zusammen.

Der Alt-Asphalt-Anteil M_{A} wird von einer Lagervorrichtung 5 über eine Bandwaage 6 abgezogen und in den Trommelmischer 1 eingeleitet, wobei es durch den vom Brenner 7 aufgeheizten Innneraum des Trommelmischers hindurchgeführt wird. Der Trommelmischer 1 ist in seinem Innern mit herkömmlichen, im Querschnitt 8 angedeuteten Fördervorrichtungen 9 ausgestattet.

Der Trommelmischer 1 ist an seinem dem Brenner 7 gegenüberliegenden Ende mit einer schematisch angedeuteten Abgasleitung 10 versehen und über diese mit der Trockentrommel 2 verbunden. Die besondere Ausbildung der Abgasleitung 10 an der den Brenner 13 enthaltenden Stirnwand der Trockentrommel 2 ist weiter unten beschrieben.

In dieser Trockentrommel 2 wird der darin aufzubereitende Neu-Material-Anteil M_{N} über ein Bandwaage 11 von einer Vorratsvorrichtung 12 an der dem Brenner 13 gegenüberliegenden Stirnwand eingebracht und über ebenfalls in einem Querschnitt 14 schematisch angedeutete Förder- vorrichtungen 15 hindurchtransportiert und aufgeheizt.

Die Trockentrommel 2 weist an ihrem dem Brenner 13 gegenüberliegenden Ende eine Abgasleitung 16 auf, welche mit einer Filterentstaubungsanlage 17 verbunden ist. Aus dieser Filterentstaubungsanlage werden die Abgase mittels einer Ventilationsvorrichtung 18 an die Umwelt abgegeben.

Die in dem Trommelmischer 1 und der Trockentrommel 2 erhitzten Asphaltmischgut-Anteile M_{A} und- M_{N} werden von einem ersten Mischer 3 aufgenommen, welcher, wie im Schnitt 19 schematisch dargestellt, als Doppelwellen-Zwangs-und Durchlauf-Mischer ausgebildet ist. Darüber hinaus ist dieser Mischer 3 beheizbar ausgebildet, beispielsweise in Form einer doppelwandigen Wanne, in deren Wandungs-Zwischenraum ein Heizmedium fließen kann.

In diesen Mischer 3 werden wiederum in bestimmten Anteilen Frisch-Bitumen aus einem Bitumen-Vorratsbehälter 20 und Füller-Material F aus einem Füller-Vorratsbehälter 21 abgezogen und beigegeben und miteinander vermengt.

Dem Mischer 3 ist ein diesem baulich entsprechender zweiter Mischer 4 nachgeschaltet.

Schließlich wird das vollständig aufbereitete Asphaltmischgut M_{G} aus dem zweiten Mischer 4 abgezogen und in einer Verladevorrichtung 22 bereitgestellt.

Die Abgasleitung 10, vom Trommelmischer 1 kommend, endet unmittelbar an der Stirnwand 23 des Trommelmischers 2 und ist als den Brenner 13 umgebender Zuführungskanal 24 ausgebildet, welcher über konzentrisch um die Brenneröffnung 25 angeordnete Öffnungen 26 mit dem Innenraum der Trockentrommel 2 verbunden ist. In den Öffnungen sind als Düsen ausgebildete schwenkbare Strömungskanäle 28 eingesetzt, welche den aus ihnen heraustretenden Strahl der Abgase in freiwählbaren Richtungen in den Innenraum 27 der Trockentrommel 2 einleiten können. Diese schwenkbaren Düsen 28 werden über Zugstangen 29 und einem Stellring 30 sowie Stellzylindern 31 gesteuert, wobei sämtliche Düsen 28 miteinander über dieses Stellsystem verbunden sind und miteinander gekoppelt synchrongesteuert werden können. Je nach Größe und Ausdehnung der Brennerflamme 32 ist die Winkelstellung der Düsen 28 einstellbar.

Durch die vorbeschriebene Ausbildung der Öffnungen 26 in der Stirnwand 23 der Trockentrommel 2 wird ermöglicht, den jeweiligen Strahl der einzelnen Düsen so zu lenken, daß je nach Ausdehnung der Brennerflamme 32 das einzublasende Abgas nicht unmittelbar in die Brennerflamme 32 hineingeblasen, sondern in einem bestimmten Abstand dazu an dieser vorbeigeführt wird. Hierdurch wird insbesondere erreicht, daß immer eine vollständige Verbrennung des Brennstoffes des Brenners innerhalb der Brennerflamme 10 erfolgt und gleichzeitig das eingeführte Abgas optimal ausgebrannt wird.

## Patentansprüche

1. Verfahren zur Aufbereitung von Asphaltmischgut unter Wiederverwendung aufgebrochenen Alt-Asphalts und Zugabe von Neumaterial unter Verwendung mehrerer brennerbeheizter Trommel-Vorrichtungen, dadurch gekennzeichnet, daß Alt-Asphalt-Anteil (M_{A}) und Neu-Material (M_{N}) des aufzubereitenden bzw. herzustellenden Asphaltmischgutes (M_{G}) in jeweils unterschiedlich ausgebildeten Trommel-Vorrichtungen aufbereitet, d. h. insbesondere erhitzt werden, wobei der Alt-Asphalt-Anteil (M_{/J} in einem im Gleichstrom betriebenen Trommelmischer (1) und der Neu-Material-Anteil (M_{N}) in einer im Gegenstrom betriebenen Trockentrommel (2) getrennt erhitzt werden und anschließend nach Verlassen der jeweiligen Trommel-Vorrichtungen (1 bzw. 2) in mindestens einen weiteren nachgeschalteten Mischer (3) geleitet und dort weiterbehandelt werden, wobei in den Mischer (3) gegebenenfalls Frisch-Bitumen und Füller-Material (F) zugegeben werden, und daß die Abgase des Trommel-Mischers (1) unmittelbar in die Trockentrommel (2) eingeleitet und dort weiter erhitzt und dadurch die in den Abgasen enthaltenen CH_{X}- und CO-Anteile verbrannt werden.

2. Verfahren nach Anspruch 1, dadurch gekennzeichnet, daß die Abgase des Trommelmischers (1) über eine an der den Brenner (13) enthaltenden Stirnwand (23) der Trockentrommel (2) ausgebildete Zuführungsvorrichtung in unmittelbarer Nähe der Brennerflamme (32) in den Innenraum (27) der Trockentrommel (2) eingeleitet werden.

3. Verfahren nach Anspruch 2, dadurch gekennzeichnet, daß die Abgase des Trommelmischers (1) in Abhängigkeit von der jeweiligen Größe bzw. Ausdehnung der Brennerflamme (32) gezielt an diese herangelenkt bzw. an dieser unmittelbar vorbeigeführt werden.

4. Verfahren nach Anspruch 3, dadurch gekennzeichnet, daß die Abgase des Trommelmischers (1) in Form eines mindestens teilweisen Mantelstromes um die Brennerflamme (32) geführt sind.

5. Verfahren nach Anspruch 1, dadurch gekennzeichnet, daß der Alt-Asphalt-Anteil (M_{A}) im Trommelmischer vorzugsweise bis auf ca. 170 °C und der Neu-Material-Anteil (M_{N}) in der Trockentrommel vorzugsweise bis auf ca. 180^{0 -} 350⁰ aufgeheizt wird.

6. Verfahren nach Anspruch 1, dadurch gekennzeichnet, daß das Mischungsverhältnis zwischen Alt-Asphalt-Anteil (M_{A}) und Neu-Material-Anteil (M_{N}) im Asphaltmischgut (M_{G}) einstellbar regelbar ist.

7. Verfahren nach Anspruch 6, dadurch gekennzeichnet, daß bei dem Asphaltmischgut der Alt-Asphalt-Anteil (M_{A}) in erheblichem Maße überwiegt.

8. Verfahren nach Anspruch 1, dadurch gekennzeichnet, daß das in einem bestimmten Mischungsverhältnis aus Alt-Asphalt-Anteil (M_{A}) und Neu-Material-Anteil (M_{N}) zusammengesetzte Asphaltmischgut (M_{G}) in dem angeschlossenen Mischer (3) weiterhin beheizt und auf der gewünschten Endtemperatur gehalten wird.

9. Verfahren nach Anspruch 1, dadurch gekennzeichnet, daß dem Asphaltmischgut (M_{G}) in dem Mischer (3) Bitumen (B) und Füller-Material (F) in einem einstellbar regelbaren Mischungsverhältnis beigegeben werden.

10. Verfahren nach Anspruch 1, dadurch gekennzeichnet, daß das Asphaltmischgut (M_{G}) nach Durchlaufen des ersten Mischers (3) vorzugsweise in einen zweiten, angeschlossenen Mischer (4) weiterhin bearbeitet wird.

11. Vorrichtung zur Durchführung des Verfahrens nach einem der Ansprüche 1 bis 10, dadurch gekennzeichnet, daß zwei parallel arbeitende Trommel-Vorrichtungen für die getrennte Aufbereitung, d. h. insbesondere Erhitzung, des Alt-Asphalt-Anteiles (Mₖ) und des Neu-Materiales (M_{N}) vorgesehen sind, wobei die für die Aufbereitung des Alt-Asphalt-Anteiles (M_{A}) vorgesehene Trommel-Vorrichtung ein im Gleichstrom arbeitender Trommelmischer (1) und die für die Aufbereitung des Neu-Material-Anteils (M_{N}) vorgesehene Trommel-Vorrichtung eine im Gegenstrom arbeitende Trockentrommel (2) ist, daß die Materialabgabestellen der beiden Trommel-Vorrichtungen (1 bzw. 2) mit mindestens einem nachgeordneten Mischer (3) verbunden sind und daß Trommelmischer (1) und Trockentrommel (2) über eine Abgasleitung (10) miteinander verbunden sind, welche in Form eines Zuführungskanals (24) an der den Brenner (13) enthaltenden Stirnwand (23) der Trockentrommel (2) endet und welcher über Öffnungen (26) mit dem Innenraum (27) der Trockentrommel (2) verbunden ist.

12. Vorrichtung nach Anspruch 11, dadurch gekennzeichnet, daß die Öffnungen (26) als Strömungskanäle (7) ausgebildet sind.

13. Vorrichtung nach Anspruch 12, dadurch gekennzeichnet, daß die Strömungskanäle (7) als Düsen ausgebildet sind.

14. Vorrichtung nach Anspruch 12, dadurch gekennzeichnet, daß die Strömungskanäle (7) die Brenneröffnung (25) konzentrisch umgebend angeordnet sind.

15. Vorrichtung nach Anspruch 12, dadurch gekennzeichnet, daß die Strömungskanäle (7) bezüglich Ihrer Strahlrichtung und bezogen auf die Flammenrichtung des Brenners (13) verstellbar ausgebildet sind.

16. Vorrichtung nach Anspruch 15, dadurch gekennzeichnet, daß sämtliche vorhandene Strömungskanäle (7) miteinander gekoppelt sind.

17. Vorrichtung nach Anspruch 16, dadurch gekennzeichnet, daß sämtliche vorhandene Strömungskanäle (7) synchrongesteuert sind.

18. Vorrichtung nach Anspruch 17, dadurch gekennzeichnet, daß die Strömungskanäle (7) in Abhängigkeit von der Größe der Brennerflamme (2) einstellbar sind.

19. Vorrichtung nach Anspruch 11, dadurch gekennzeichnet, daß ein zweiter Mischer (4) an den ersten Mischer (3) angeschlossen ist, welcher entsprechend dem ersten Mischer (3) ausgebildet ist und daß der bzw. die Mischer (3 bzw. 4) ein Doppelwellen-Zwangs- und Durchlauf-Mischer ist bzw. sind.

20. Vorrichtung nach Anspruch 19, dadurch gekennzeichnet, daß der bzw. die Mischer (3 bzw. 4) beheizbar ausgebildet ist bzw. sind.

21. Vorrichtung nach Anspruch 11, dadurch gekennzeichnet, daß der bzw. die Mischer (3 bzw. 4) Zugabevorrichtungen für Frisch-Bitumen und Füller-Material enthält bzw. enthalten.

## Claims

1. A process for processing asphalt mixtures with the re-use of broken-up, used asphalt and the addition of new material, using a plurality of burner-heated drum devices, characterized in that the used asphalt fraction (M_{A}) and the new material fraction (M_{N}) of the asphalt mixture (M_{G}) to be processed or prepared are each processed, that is, in particular, heated, in drum devices of different construction, in which the used asphalt fraction (M_{A}) is heated in a drum mixer (1) with co-current operation and the new material fraction (M_{N}) is heated separately in a drying drum (2) with countercurrent operation and, after leaving the respective drum devices (1 and 2), they are then passed to at least one further mixer (3) connected downstream where they are treated further, in which fresh bitumen and filler material (F) are added to the mixer (3) if necessary, and in that the exhaust gases from the drum mixer (1) are introduced directly into the drying drum (2) where they are heated further and the CHₓ and CO fractions contained in the exhaust gases are thereby burnt.

2. A process according to claim 1, characterized in that the waste gases from the drum mixer (1) are introduced into the interior (27) of the drying drum (2) in the immediate vicinity of the burner flame (32) via a supply device at the end wall (23) of the drying drum (2) which contains the burner (13).

3. A process according to claim 2, characterized in that, depending on the respective size or extent of the burner flame (32), the waste gases from the drum mixer (1) are intentionally guided towards it or directed just past it.

4. A process according to claim 3, characterized in that the waste gases from the drum mixer (1) are directed around the burner flame (32) in the form of an, at least in part, enveloping flow.

5. A process according to claim 1, characterized in that the used asphalt fraction (M_{A}) in the drum mixer is preferably heated to approximately 170 °C and the new material fraction (M_{N}) in the drying drum is preferably heated to approximately 180^{0 -} 350°.

6. A process according to claim 1, characterized in that there is adjustable control of the mixing ratio of the used asphalt fraction (M_{/J} and the new material fraction (M_{N}) in the asphalt mixture (M_{G}).

7. A process according to claim 6, characterized in that the used asphalt fraction (M_{A}) predominates to a considerable extent in the asphalt mixture.

8. A process according to claim 1, characterized in that the asphalt mixture (M_{G}) composed in a given mixing ratio of used asphalt fraction (M_{A}) and new material fraction (M_{N}) is heated further in the connected mixer (3) and maintained at the required final temperature.

9. A process according to claim 1, characterized in that bitumen (B) and filler material (F) is added to the asphalt mixture (M_{G}) in the mixer (3) in a mixing ratio over which there is adjustable control.

10. A process according to claim 1, characterized in that after passing through the first mixer (3) the asphalt mixture (M_{G}) is preferably processed further in a second, connected, mixer (4).

11. A device for carrying out the process according to any of claims 1 to 10, characterized in that two drum devices operating in parallel are provided for the separate processing, that is, in particular, heating, of the used asphalt fraction (M_{A}) and the new material fraction (M_{N}), in which the drum device provided for the processing of the used asphalt fraction (M_{A}) is a drum mixer (1) with co-current operation and the drum device provided for processing the new material fraction (M_{N}) is a drying drum (2) with counter-current operation, in that the material discharge points of the two drum devices (1 or 2) are connected to at least one subsequent mixer (3), and in that the drum mixer (1) and the drying drum (2) are joined to one another by an exhaust gas line (10) which terminates in the form of a supply duct (24) at the end wall (23) of the drying drum (2) which contains the burner (13) and which is connected by openings (26) with the interior (27) of the drying drum (2).

12. A device according to claim 11, characterized in that the openings (26) are constructed as flow ducts (7).

13. A device according to claim 12, characterized in that the flow ducts (7) are constructed as nozzles.

14. A device according to claim 12, characterized in that the flow ducts (7) are positioned concentrically around the burner opening (25).

15. A device according to claim 12, characterized in that the flow ducts (7) are constructed so that they can be adjusted with respect to the direction of their jets and with respect to the direction of the flame of the burner (13).

16. A device according to claim 15, characterized in that all the flow ducts (7) present are coupled to one another.

17. A device according to claim 16, characterized in that all the flow ducts (7) present are controlled synchronously.

18. A device according to claim 17, characterized in that the flow ducts (7) can be adjusted as a function of the size of the burner flame (32).

19. A device according to claim 11, characterized in that to the first mixer (3) is connected a second mixer (4) which is constructed in the same way as the first mixer (3), and in that the mixer or mixers (3 and 4) is or are a twin-shaft, positive and continuous mixer(s).

20. A device according. to claim 19, characterized in that the mixer or mixers (3 and 4) is or are constructed so that it or they can be heated.

21. A device according to claim 11, characterized in that the mixer or mixers (3 and 4) contains or contain feeding devices for fresh bitumen and filler material.

## Revendications

1. Procédé pour la préparation d'un mélange asphaltique avec asphalte récupéré usé et addition de matériau frais avec utilisation de plusieurs dispositifs à tambour chauffés par brûleurs, caractérisé par le fait que la composante en asphalte usé (M_{A}) du mélange asphaltique (M_{c}) et la composante en matériau frais (M_{N}) du même mélange asphaltique (M_{G}) sont préparées, c'est-à-dire chauffées, à l'intérieur de dispositifs à tambours différents l'un de l'autre dans leur mode de réalisation, la composante d'asphalte usé (M_{A}) étant chauffée séparément dans un mélangeur à toubour (1) fonctionnant en flux continu et la composante de matériau frais (M_{N}) étant chauffée séparément dans un tambour sec (2) fonctionnant à contre-flux et ces deux composantes étant ensuite, après avoir quitté leurs dispositifs respectifs à tambour (1 ou 2), conduites vers un autre mélangeur (3) monté en aval où elles sont soumises à un traitement ultérieur, au cours duquel sont ajoutés éventuellement dans le mélangeur (3) du bitume frais et du matériau de remplissage (F), et par le fait que les gaz d'échappement du mélangeur à tambour (1) sont introduits directement dans le tambour sec (2) où ils subissent un chauffage ultérieur ce qui a pour effet de brûler les parties de CH_{X} et de CO contenues dans lesdits gaz d'échappement.

2. Procédé selon la revendication 1, caractérisé par le fait que des gaz d'échappement du mélangeur à tambour (1) sont introduits dans la chambre interne (27) du tambour sec, à proximité immédiate de la flamme du brûleur (32), en passant à travers un dispositif d'adduction prévu sur la paroi frontale (23) du tambour sec (2) contenant le brûleur (13).

3. Dispositif selon la revendication 2, caractérisé par le fait qu'en fonction de la grandeur ou de l'extension respective de la flamme de brûleur (32) les gaz d'échappement du mélangeur à tambour (1) sont conduits vers cette flamme ou passent à proximité immédiate de celle-ci.

4. Procédé selon la revendication 3, caractérisé par le fait que les gaz d'échappement du mélangeur à tambour (1) sont conduits de manière à former un courant qui enveloppe au moins partiellement la flamme du brûleur (32).

5. Procédé selon la revendication 1, caractérisé par le fait que la composante d'asphalte usé (M_{A}) est chauffée de préférence jusqu'à une température d'environ 170 °C dans le mélangeur à tambour et que la composante de matériau frais (M_{N}) est chauffée de préférence jusqu'à une température d'environ 180 à 350° à l'intérieur du tambour sec.

6. Procédé selon la revendication 1, caractérisé par le fait que le rapport du mélange entre la composante d'asphalte usé (M_{A}) et la composante de matériau frais (M_{N}) du mélange asphalté (M_{G}) peut être réglé.

7. Procédé selon la revendication 6, caractérisé par le fait que dans le mélange asphalté la composante d'asphalte usé (M_{A}) prédomine dans une proportion importante.

8. Procédé selon la revendication 1, caractérisé par le fait que le mélange asphalté (M_{G}) composé, dans un rapport déterminé, d'une composante d'asphalte usé (M_{A}) et d'une composante de matériau frais (M_{N}), continue d'être chauffé dans le mélangeur (3) et-s'y trouve maintenu à la température finale souhaitée.

9. Dispositif selon la revendication 1, caractérisé par le fait que du bitume (B) et du matériau de remplissage (F) sont ajoutés au mélange asphalté (M_{G}) dans une proportion réglable.

10. Dispositif selon la revendication 1, caractérisé par le fait qu'après avoir traversé le premier mélangeur (1), le mélange asphalté (M_{G}) continue de préférence à être traité dans un deuxième mélangeur (4) monté en aval du premier.

11. Dispositif pour l'exécution du procédé selon l'une des revendications 1 à 10, caractérisé par le fait que deux dispositifs à tambour fonctionnant en parallèle sont prévus pour la préparation séparée, c'est-à-dire en particulier pour le chauffage de la composante d'asphalte usé (M_{A}) et de la composante de matériau neuf (M_{N}), le dispositif à tambour prévu pour la préparation de la composante (M_{A}) d'asphalte usé étant un mélangeur à tambour (1) fonctionnant en flux continu et le dispositif à tambour prévu pour la préparation de la composante de matériau frais (M_{N}) étant un tambour sec (2) fonctionnant à contre-flux, que le fait que les stations de distribution de matériau des deux dispositifs à tambour (1 et 2) sont reliées à au moins un mélangeur (3) monté en aval et par le fait que le mélangeur à tambour (1) et le tambour sec (2) sont reliés l'un à l'autre par une conduite des gaz d'échappement (10) qui aboutit, sous la forme d'un canal d'adduction (24), à la paroi frontale (23) du tambour sec (12) qui contient le brûleur (13), ladite conduite communiquant avec l'intérieur (27) du tambour sec (2) par des orifices (26).

12. Dispositif selon la revendication 11, caractérisé par le fait que les orifices (6) sont réalisés sous forme de canaux d'écoulement (7).

13. Dispositif selon la revendication 12, caractérisé par le fait que les canaux d'écoulement (7) sont réalisés sous forme de gicleurs.

14. Dispositif selon la revendication 12, caractérisé par le fait que les canaux d'écoulement (7) sont disposés de manière à entourer concentriquement l'orifice du brûleur (25).

15. Dispositif selon la revendication 12, caractérisé par le fait que les canaux d'écoulement (7) sont réalisés de manière réglable quant à la direction du jet et la direction de la flamme du brûleur (13).

16. Dispositif selon la revendication 15, caractérisé par le fait que tous les canaux (7) sont accouplés les uns aux autres.

17. Dispositif selon la revendication 16, caractérisé par le fait que tous les canaux (7) sont commandés de manière synchrone.

18. Dispositif selon la revendication 17, caractérisé par le fait que les canaux (7) sont réglables en fonction de la grandeur de la flamme du brûleur (2).

19. Dispositif selon la revendication 11, caractérisé par le fait qu'un deuxième mélangeur (4) est raccordé au premier mélangeur (3), ce deuxième mélangeur étant réalisé en conformité avec le premier mélangeur (3) et par le fait que l'un des mélangeurs, ou les deux (3 et 4) sont réalisés sous la forme de mélangeurs à arbres doubles et passage forcé.

20. Dispositif selon la revendication 19, caractérisé par le fait que l'un des mélangeurs ou les deux (3 et 4) sont réalisés de manière à pouvoir être chauffés.

21. Dispositif selon la revendication 11, caractérisé par le fait que l'un des mélangeurs ou les deux (3 et 4) contiennent des dispositifs pour l'addition de bitume frais et de matériau de remplissage.
